# EUROPÄISCHE PATENTSCHRIFT

(11) **EP 1 013 845 B1**
(45) Veröffentlichungstag und Bekanntmachung des Hinweises auf die Patenterteilung: **26.02.2003**
(21) Anmeldenummer: 99122895.8
(22) Anmeldetag: 18.11.1999
(51) Int. Cl.: E04D 13/17

(54) **First- oder Gratenlüftungselement**
Ridge or hip ventilating element
Elément de faîte ou d'arête de toit

(30) Priorität: 22.12.1998 DE 29822814 U
(43) Veröffentlichungstag der Anmeldung: 28.06.2000
(73) Patentinhaber: Schürmann, Wolfram, 72280 Dornstetten (DE)
(72) Erfinder: Schürmann, Wolfram, 72280 Dornstetten (DE)
(74) Vertreter: KOHLER SCHMID + PARTNER

(56) Entgegenhaltungen:
- EP-A- 0 341 343
- DE-A- 4 343 000
- DE-U- 29 711 241
- DE-U- 29 819 431
- GB-A- 2 186 898

## Beschreibung

Die vorliegende Erfindung betrifft ein First- oder Gratentlüftungselement, dessen Mittelteil auf einer First- oder Gratlatte befestigbar ist, und dessen beidseitig an den Mittelteil angrenzende, Filamente aus Kunststoff aufweisende Seitenteile mit ihren äußeren Randbereichen auf Dacheindeckungen auflegbar und zwischen ihren Randbereichen und dem Mittelteil luftdurchlässig ausgebildet sind

Ein derartiges First und/oder Gratentlüftungselement ist beispielsweise durch die DE 43 43 000 A1 bekannt geworden.

In der DE 43 43 000 A1 ist eine techniche Lehre beschrieben, Filamente aus Kunststoff zu verwenden, so dass eine Belüftung und eine Dehnbarkeit sowohl in Längs- als auch in Querrichtung gewährleistet ist, und dass dennoch das Eindringen von Flugschnee und Schlagregen weitgehend unterbunden wird.

Ein weiteres First und/oder Gratentlüftungselement ist durch das Deutsche Gebrauchsmuster G 94 16 291.3 bekannt geworden. Das bekannte First- und/oder Gratentlüftungselement ist einstückig aus einem weichen, offenzelligen Schaumstoff gefertigt. Durch seine fest vorgegebenen geometrischen Abmessungen soll der Spalt zwischen Firstlatte und Dacheindeckung überbrückt werden. Anschließend werden Firstziegel über dem Firstentlüftungselement angeordnet, so dass die Randbereiche des Firstentlüftungselements abdichtend auf die Dacheindeckung gedrückt werden. Probleme entstehen nun, wenn das Firstentlüftungselement den Spalt zwischen Firstlatte und Dacheindeckung nicht wie vorgesehen überdecken kann. In diesen Fällen treten Dichtungsprobleme in den Randbereichen zwischen Dacheindeckung und Firstziegeln auf. Es können auch Entlüftungsprobleme aus der unsachgemäßen Befestigung des Firstentlüftungselements resultieren, da der luftdurchlässige Bereich des Seitenteils unter Umständen auf der Firstlatte oder aber auf der Dacheindeckung zur Anlage kommt. Der luftdurchlässige Bereich kann aus diesem Grund nicht mehr die Funktion der Entlüftung des Dachinnenraums erfüllen

First- und/oder Gratentlüftungselemente werden im Dachbereich verwendet, um den zwischen der First- oder Gratlatte und den Dacheindeckungen verbleibenden Spalt abzudichten. Dieser Spalt zwischen First- oder Gratlatte und Dacheindeckung verläuft rechts und links der First- oder Gratlatte in Längsrichtung des Dachfirstes. Durch das Firstund/oder Gratentlüftungselement wird das Eindringen von Regenwasser, Schnee, Ungeziefer oder Unrat in den Dachinnenraum nach Möglichkeit verhindert. Gleichzeitig soll durch das Frist- und/oder Gratentlüftungselement auch eine ausreichende Entlüftung des Dachinnenraumes ermöglicht werden, um den Dachstuhl gegen fäulnisbedingte Beschädigungen zu schützen.

Bei der Errichtung des Dachstuhls kommt es aber immer wieder vor, dass die Abstände zwischen Firstlatte und Dachlatte (bzw. Dacheindeckung) unterschiedlich bemessen sind. Auch kann es bei unpräziser Ausrichtung der Dachlatten vorkommen, dass der Abstand zwischen Firstlatte und Dacheindeckung innerhalb desselben Dachstuhls Schwankungen unterworfen ist.

Eine mögliche Lösung dieser Probleme könnte darin bestehen, dass der Handwerker Firstentlüftungselemente unterschiedlicher Größe verwendet. Dies ist aber aufwendig durchzuführen und verteuert die Abdichtung zwischen Dacheindeckung und Firstziegeln.

Auch aus der DE 40 01 766 C2 ist ein First- und/oder Gratentlüftungselement bekannt, das in der obengenannten Weise im Firstbereich befestigt werden kann. Die Seitenteile dieses Firstentlüftungselements bestehen aus einem Vliesstoff oder Gewebe, das die Form und Abmessungen des Firstentlüftungselements fest vorgibt. Folglich ist auch dieses Firstund/oder Gratentlüftungselement nicht in der Lage, unterschiedliche Abstände zwischen Firstlatte und Dacheindeckung abdecken zu können.

Bei einem in der Deutschen Gebrauchsmusterschrift 295 01 242.0 beschriebenen Dichtungsstreifen geht ein Mittelstreifen über zwei längsverlaufende, zwischen sich jeweils einen Abschnitt vorgegebener Länge aufweisende Sicken in einen Seitenstreifen über. Aufgrund dieser Ausbildung weist der Dichtungsstreifen vorgeformte Abknickkanten auf, welche jeweils an unterschiedliche First- und/oder Gratlattenbreiten anpaßbar sind.

Einfache oder mehrfache Abwinklungen, die an einem Lüftungsorgan nach der Lehre der DE 38 25 348 A1 ausgebildet sind, ermöglichen die Ausbildung von Strömungsabrißkanten.

Der vorliegenden Erfindung liegt das technische Problem zugrunde, ein First- und/oder Gratentlüftungselement mit dehnbaren Filamaneten weiterzubilden, das eine verbesserte Dehnbarkeit der Seitenteile und einen größeren Materialvorrat schafft.

### Vorteile der Erfindung

Dieses technische Problem wird erfindungsgemäß dadurch gelöst, dass die die dehnbaren Filamente aus einem ungerecktem Kunststoff sind, die mit Hilfe ihrer Dehnbarkeit einen Vorratsbereich schaffen, so dass das First- und/oder Gratentlüftungselement in seiner seitlichen Länge ausziehbar gestaltet ist. Als Filamente kommen ungereckte Polypropylenfasern in Betracht. Dies sind linearpolymere Kunststoffe, deren Zugfestigkeit noch nicht derart erhöht wurde, dass die Dehnbarkeit zurückgeht. Einzelne Fadenmoleküle sind durch Recken noch nicht parallel ausgerichtet, so dass eine große Dehnbarkeit zur Variation der Seitenteile des First- oder Gratentlüftungselement gegeben ist.

Durch die Ausbildung der erfindungsgemäßen Fasern oder Filamente kann das Firstentlüftungselement variabel auf unterschiedliche Abstände zwischen Firstlatte und Dacheindeckung reagieren. Die Dehnbarkeit der Fasern oder Filamente in Längsrichtung des Firstentlüftungselements gewährleistet, dass die seitliche Erstreckung des Firstentlüftungselements entsprechend angepaßt werden kann und trotzdem der zur Entlüftung notwendige Bereich des Seitenteils gegeben ist. Bei einem gegenüber der seitlichen Länge des Firstentlüftungselements kleineren Abstand zwischen Firstlatte und Dacheindeckung können die Fasern oder Filamente gestaucht werden, damit sich das Firstentlüftungselement entsprechend seitlich verkürzt. Aus diesem Grund liegt stets der Randbereich dichtend auf der Dacheindeckung auf, während der luftdurchlässige Bereich des Seitenteils des Firstentlüftungselements optimal ausgerichtet zwischen der Firstlatte fixiert ist.

Toleranzschwankungen durch die Verwendung unterschiedlicher First- oder Gratlatten und in ihrer ausgerichteten Befestigung zueinander besitzen folglich einen Einfluß auf eine funktionsgerechte Benutzung des Firstentlüftungselements. Beim Auseinanderziehen der Filamente, vorzugsweise der Kunststoff-Fasern, längt sich das Seitenteil des First- oder Gratentlüftungselements, ohne dass Materialspannungen auftreten.

Wenn die Seitenteile in ihrem luftdurchlässigen Bereich aus einzelnen Filamenten bestehen, die zu einem formbaren Gitter oder Gewebe miteinander verbunden sind, wird ein Bereich des Firstentlüftungselements geschaffen, durch den Luft mit einem hohen Wirkungsgrad strömen kann. Durch die Dehnbarkeit der Filamente oder Fasern kann auch Einfluß auf die Durchströmbarkeit genommen werden.

In einer besonders bevorzugten Ausführungsform des erfindungsgemäßen Firstentlüftungselements sind die Filamente zu einem formbaren Gitter oder Gewebe miteinander verbunden. Ein derartiges Gitter, Gewebe oder dergleichen kann die Dehnbarkeit und flexible Gestaltung der Seitenteile zusätzlich erhöhen.

Die äußeren Randbereiche der Seitenteile können durch eine Verfestigung der Fasern oder Filamente gebildet sein. Folglich ist das gesamte Firstentlüftungselement außer dem Mittelteil aus Filamenten oder Fasern gefertigt, die zu einem Netz oder Gitter zusammengefügt sind. Zur Abdichtung zwischen Dacheindeckung und Firstziegeln ist es vorteilhaft, dass auch die äußeren Randbereiche aus dem verformbaren Gitter bestehen. Dies ermöglicht es, die Randbereiche auf die Kontur der Dacheindeckung anzupassen und eine bessere Abdichtung auszubilden. Durch die Verfestigung der Gitterbereiche wird erreicht, dass die Öffnungen zwischen den einzelnen Filamenten beseitigt, eine Dichtfunktion ausgeübt werden kann, aber die Verformbarkeit des Gitters erhalten bleibt.

Bei einer Weiterbildung dieser Ausführungsform besteht die Verfestigung der Randbereiche aus einer Beschichtung und/oder Abdeckung und/oder Kaschierung der Filamente oder Fasern mit einer dünnwandigen Folie. Die dünnwandige Folie erfüllt einerseits die Aufgabe, die Gitteröffnungen der zu Gitterbereichen zusammengefügten Filamente zu verschließen und andererseits die Stabilität der Randbereiche zu erhöhen. Daher können sich die Randbereiche an unterschiedliche Dachkonturen gut anpassen und die Wirkung einer Abdichtung ermöglichen. Die Randbereiche können auf unterschiedlichste Art an einem Mittelteil des First- oder Gratentlüftungselements befestigt werden.

### Zeichnung

Ein Ausführungsbeispiel der Erfindung ist in der schematischen Zeichnung dargestellt und wird anhand der nachfolgenden Beschreibung erläutert. Die einzige Figur zeigt eine dreidimensionale Ansicht eines im Dachbereich befestigten First- oder Gratentlüftungselements.

### Beschreibung eines Ausführungsbeispiels

Aus der Figur ist ersichtlich, wie ein Firstentlüftungselement 1 beispielsweise im Firstbereich eines Dachstuhls angeordnet sein kann. Das Firstentlüftungselement 1 besitzt ein Mittelteil 2, an das sich Seitenteile 2a und 2b anschließen, die jeweils mit einem Metallfolienstreifen 3a bzw. 3b fixiert sind. Die Seitenteile 2a, 2b sind aus einem luftdurchlässigen Kunststoffgewebe gefertigt. Im Bereich einer Firstlatte4 ist die Oberseite des Mittelteils 2 durch einen Verstärkungsstreifen 2c abgedeckt und versteift. Im befestigten Zustand des Firstentlüftungselements 1 liegt das Mittelteil2 mit seiner Mittelteilunterseite 5 auf der Lattenoberseite 6 der Firstlatte 4 auf. Die Metallfolienstreifen 3a und 3b können an ihrer Unterseite 7a bzw. 7b mit Klebemitteln versehen sein, so dass die Metallfolienstreifen 3a und 3b auf der Dacheindeckung 8 verklebbar sind. Die Metallfolienstreifen 3a und 3b besitzen im hergestellten Zustand des Firstentlüftungselements 1 eine plissierte, wellenförmige Kontur, die die Anpassung an die Form der Dacheindeckung 8 leicht durchführbar macht. Die Ausbildung der Metallfolienstreifen 3a und 3b aus einem Leichtmetall, wie beispielsweise Aluminium, trägt zusätzlich zur leicht handhabbaren Verformbarkeit der Metallfolienstreifen 3a und 3b bei.

Der luftdurchlässigen Bereiche der Seitenteile 2a, 2b aus einem Gewebe weisen Kunststoffasern auf, die nicht gereckt sind und folglich eine große Dehnbarkeit besitzen. Die Kunstsoffasern sind zwischen dem Mittelteil 2 und den Metallfolienstreifen 3a, 3b ausziehbar bzw. zusammendrückbar. Eine Anpassung an die örtlichen Gegebenheiten im Dachbereich kann stattfinden. Die Durchströmbarkeit des Gewebe kann ebenfalls bei der Montage des First- oder Gratentlüftungselements 1 manipuliert werden. Von der Firstlatte 4 in Richtung Dachneigung strömende Feuchtigkeit kann an der als Membran wirkenden Gewebeschicht nach außen abgeführt werden. Die Außenluft kann in Strömungsrichtung 9 in Richtung Firstlatte 4 gelangen. Über die Firstlatte 7 hinweg kann die Außenluft zur anderen Dachseite hinströmen. Die durch das Gewebe hindurchtretende aufsteigende Luft kann daher mitgerissen und abgeführt werden.

Die Dacheindeckung 8 ist aus einzelnen Dacheindeckungsplatten gebildet und liegt auf Dachlatten 10 und 11 auf. Die Dachlatten 10 und 11 sind an den Dachsparren 12 und 13 befestigt. Die Firstlatte 4 ist über den Dachsparren 13 und 14 mit Hilfe eines Firstlattenhalters 15 angeordnet.

### BEZUGSZEICHENLISTE

- 1: Firstentlüftungselement
- 2: Mittelteil
- 2a: Seitenteil
- 2b: Seitenteil
- 2c: Verstärkungsstreifen
- 3a: Metallfolienstreifen
- 3b: Metallfolienstreifen
- 4: Firstlatte
- 5: Mittelteilunterseite
- 6: Lattenoberseite
- 7a: Unterseite
- 7b: Unterseite
- 8: Dacheindeckung
- 9: Strömungsrichtung
- 10: Dachlatte
- 11: Dachlatte
- 12: Dachsparren
- 13: Dachsparren
- 15: Firstlattenhalter

## Patentansprüche

1. First- oder Gratentlüftungselement (1), dessen Mittelteil (2) auf einer First- oder Gratlatte (4) befestigbar ist, und dessen beidseitig an den Mittelteil (2) angrenzende, Seitenteile (2a,2b) mit ihren äußeren Randbereichen auf Dacheindeckungen (8) auflegbar und zwischen ihren Randbereichen und dem Mittelteil (2) luftdurchlässig ausgebildet sind, wobei die luftdurchlässigen Bereiche der Seitenteile dehnbare Filamente aufweisen, **dadurch gekennzeichnet, dass** die dehnbaren Filamente aus einem ungerecktem Kunststoff sind, die mit Hilfe ihrer Dehnbarkeit einen Vorratsbereich schaffen, so dass das Firstund/oder Gratentlüftungselement (1) in seiner seitlichen Länge ausziehbar gestaltet ist.

2. , First- oder Gratentlüftungselement (1), dessen Mittelteil (2) auf einer First- oder Gratlatte (4) befestigbar ist, und dessen beidseitig an den Mittelteil (2) angrenzende Seitenteile (2a,2b) mit ihren äußeren Randbereichen auf Dacheindeckungen (8) auflegbar und zwischen ihren Randbereichen und dem Mittelteil (2) luftdurchlässig ausgebildet sind, wobei die luftdurchlässigen Bereiche der Seitenteile dehnbare Filamente aufweisen, **dadurch gekennzeichnet, dass** die dehnbaren Filamente aus einem ungerecktem Kunststoff sind die mit Hilfe ihrer Dehnbarkeit einen Vorratsbereich schaffen, so dass die Luftdurchlässigkeit variierbar ist.

3. First- und/oder Gratentlüftungselement nach Anspruch 1 oder 2, **dadurch gekennzeichnet, dass** die Filamente zu einem formbaren Gitter oder Gewebe miteinander verbunden sind.

4. First- und/oder Gratentlüftungselement nach einem der vorhergehenden Ansprüche, **dadurch gekennzeichnet, dass** die äußeren Randbereiche der Seitenteile (2a,2b) durch eine Verfestigung der Filamente gebildet sind.

5. First- und/oder Gratentlüftungselement nach Anspruch 4, **dadurch gekennzeichnet, dass** die Verfestigung der Randbereiche aus einer Beschichtung und/oder Abdeckung und/oder Kaschierung der Filamente mit einer vorzugsweise dünnwandigen Folie (3a,3b) besteht.

6. First- und/oder Gratentlüftungselement nach einem der vorhergehenden Ansprüche, **dadurch gekennzeichnet, dass** die Randbereiche an das Mittelteil (2) angeklebt oder angenäht oder geklammert oder geheftet oder genietet sind.

## Claims

1. Roof ridge and/or arris ventilating element (1) whose central part (2) can be mounted on a roof ridge or arris lath (4) and wherein the edge regions of its side parts (2a, 2b), which border on both sides on the central part (2), can be disposed on roofings (8) and are permeable for air between their edge regions and the central part (2), wherein the air permeable regions of the side parts comprise extendable filaments, **characterized in that** the extendable filaments are made from an unstretched plastic material and their extensibility produces a supply region such that the roof ridge and/or arris ventilating element (1) can be extended laterally.

2. Roof ridge and/or arris ventilating element (1) whose central part (2) can be mounted to a roof ridge or arris lath (4) and wherein the edge regions of its side parts (2a, 2b), which border on both sides on the central part (2), can be disposed on roofings (8) and are permeable for air between their edge regions and the central part (2), wherein the air-permeable regions of the side parts comprise extendable filaments, **characterized in that** the extendable filaments are made from an unstretched plastic material and their extensibility produces a supply region such that air permeability can be lost.

3. Roof ridge and/or arris ventilating element according to claim 1 or 2, **characterized in that** the filaments are interconnected to form a flexible grid or tissue.

4. Roof ridge and/or arris ventilating element according to any one of the preceding claims, **characterized in that** the outer edge regions of the side parts (2a, 2b) are formed through solidification of the filaments.

5. Roof ridge and/or arris ventilating element according to claim 4, **characterized in that** the solidification of the edge regions consists of a coat and/or cover and/or lining of the filaments with a preferably thin-walled foil (3a, 3b).

6. Roof ridge and/or arris ventilating element according to any one of the preceding claims, **characterized in that** the edge regions are glued or sewn or clamped or tacked or riveted to the central part (2).

## Revendications

1. Élément de ventilation de faîtage ou d'arête (1), dont la partie médiane (2) peut être fixée sur une latte de faîtage ou d'arête (4) et dont les parties latérales (2a, 2b) adjacentes à la partie médiane (2) des deux côtés peuvent venir se poser par leurs zones marginales extérieures sur des couvertures de toit (8) et sont réalisées de façon perméable à l'air entre leurs zones marginales et la partie médiane (2), les zones perméables à l'air des parties latérales comprenant des filaments extensibles, **caractérisé en ce que** les filaments extensibles sont constitués en matière plastique non étirée et créent par leur extensibilité une zone de réserve, de sorte que l'élément de ventilation de faîtage et/ou d'arête (1) est réalisé déployable en sa longueur latérale.

2. Élément de ventilation de faîtage ou d'arête (1), dont la partie médiane (2) peut être fixée sur une latte de faîtage ou d'arête (4) et dont les parties latérales (2a, 2b) adjacentes à la partie médiane (2) des deux côtés peuvent venir se poser par leurs zones marginales extérieures sur des couvertures de toit (8) et sont réalisées de façon perméable à l'air entre leurs zones marginales et la partie médiane (2), les zones perméables à l'air des parties latérales comprenant des filaments extensibles, **caractérisé en ce que** les filaments extensibles sont constitués en matière plastique non étirée et créent par leur extensibilité une zone de réserve, de sorte que la perméabilité à l'air est variable.

3. Élément de ventilation de faîtage ou d'arête selon l'une ou l'autre des revendications 1 et 2, **caractérisé en ce que** les filaments sont reliés les uns aux autres pour former un treillis ou un tissu formable.

4. Élément de ventilation de faîtage ou d'arête selon l'une des revendications précédentes, **caractérisé en ce que** les zones marginales extérieures des parties latérales (2a, 2b) sont formées par un renforcement des filaments.

5. Élément de ventilation de faîtage ou d'arête selon la revendication 4, **caractérisé en ce que** le renforcement des zones marginales est constitué par un revêtement et/ou par un recouvrement et/ou par un plaquage des filaments au moyen d'une feuille (3a, 3b) de préférence à paroi mince.

6. Élément de ventilation de faîtage ou d'arête selon l'une des revendications précédentes, **caractérisé en ce que** les zones marginales sont collées ou cousues ou pincées ou agrafées ou rivetées sur la partie médiane (2).
